# FASCICULE DE BREVET EUROPEEN

(11) **EP 0 837 754 B1**
(45) Date de publication et mention de la délivrance du brevet: **27.03.2002**
(21) Numéro de dépôt: 96925782.3
(22) Date de dépôt: 12.07.1996
(51) Int. Cl.: B25B 7/12, B25B 7/14

(54) **PINCE-ETAU**
KLEMMZANGE
VICE-GRIP PLIERS

(30) Priorité: 13.07.1995 FR 9508553
(43) Date de publication de la demande: 29.04.1998
(73) Titulaire: FACOM, 91420 Morangis Cédex (FR)
(72) Inventeur: GRAYO, Lucien, Roger, F-28260 Annet (FR); ZERKOVITZ, Jean-Paul, F-91510 Lardy (FR)
(74) Mandataire: Jacobson, Claude
(86) Numéro de dépôt international: FR9601091
(87) Numéro de publication internationale: WO9702926

(56) Documents cités:
- GB-A- 2 072 081
- US-A- 2 532 659
- US-A- 2 853 910
- US-A- 3 958 468
- US-A- 5 014 578
- US-A- 5 233 893

## Description

La présente invention est relative à une pince-étau du type décrit dans le préambule de la revendication 1 (voir le document US-A-5 233 893, par exemple).

Les pinces-étaux de ce type permettent d'exercer pendant une longue durée, sans intervention de l'opérateur, une force de serrage importante sur un objet, ou plus fréquemment sur deux objets à assembler.

Pour conférer à l'outil une position stable de serrage, les mécanismes à genouillère classiques sont conçus pour franchir légèrement leur alignement en fin de serrage, en jouant sur l'élasticité des pièces. Il en résulte un sérieux inconvénient : le desserrage de la pince-étau libère brusquement l'énergie élastique emmagasinée au serrage, ce qui provoque un choc, qui peut être violent et dangereux, dans la main de l'opérateur.

L'invention a pour but d'éliminer cet inconvénient en fournissant une pince-étau de conception simple et ergonomique que l'opérateur peut ouvrir tout en maitrisant cette ouverture. En particulier, si le serrage a été effectué avec une seule main, l'opérateur pourra ouvrir la pince-étau d'une seule main.

A cet effet, elle a pour objet une pince-étau du type précité, caractérisée par la partie caractérisante de la revendication 1.

La pince-étau suivant l'invention peut comporter une ou plusieurs des caractéristiques décrites dans les revendications 2 à 19.

Des exemples de réalisation de l'invention vont maintenant être décrits en regard des dessins annexés, sur lesquels :
- la Figure 1 est une vue en coupe longitudinale d'une pince-étau conforme à l'invention, en position d'ouverture maximale et réglée pour serrer un objet d'épaisseur minimale;
- la Figure 2 est une vue extérieure correspondante de la poignée fixe;
- la Figure 3 est une vue analogue à la Figure 1 montrant la pince-étau en position de serrage;
- la Figure 4 est une vue analogue à la Figure 3 d'une variante de la pince-étau, dans sa position de serrage d'un objet d'épaisseur proche de la valeur maximale;
- la Figure 5 est une vue analogue à la Figure 2 mais correspondant au réglage de la Figure 4;
- la Figure 6 est une vue extérieure d'une variante munie d'un indicateur du degré de serrage;
- la Figure 6A est une vue partielle d'une variante;
- les Figures 7 à 9 sont des vues partielles illustrant l'utilisation de l'indicateur de serrage de la Figure 6;
- la Figure 10 est une vue analogue à la Figure 3, relative à un autre mode de réalisation de la pince-étau suivant l'invention; et
- la Figure 11 est une vue extérieure d'une variante de la pince-étau de la Figure 6.

La pince-étau 1 représentée sur les Figures 1 à 3, de forme générale plane, est constituée d'un équipage fixe 2 et d'un équipage mobile 3.

L'équipage fixe 2 a une forme générale en S très allongée qui présente une partie d'extrémité distale ou avant 4 constituant un mors fixe, une partie d'extrémité proximale ou arrière 5 à peu près parallèle à la partie 4 et constituant une première poignée ou poignée fixe, et une partie intermédiaire de liaison 5A. Dans la position normale d'utilisation représentée, le mors 4 se trouve plus bas que la poignée 5.

L'équipage mobile 3 comprend un mors mobile 6 de forme générale triangulaire, dont le sommet arrière inférieur est articulé à la racine du mors fixe par un pivot 7, et un mécanisme à genouillère 8 muni d'un dispositif de réglage 9.

Le mécanisme à genouillère 8 comprend un levier d'actionnement 10 dont l'extrémité avant est articulée au sommet arrière supérieur du mors mobile par un pivot 11, et dont l'extrémité arrière forme une seconde poignée ou poignée mobile 12, située sous la poignée fixe 5.

Le mécanisme 8 comprend également une bielle 13 dont l'extrémité avant est articulée en un point intermédiaire du levier 10 par un pivot 14, et dont l'extrémité arrière porte un pivot 15. Ce pivot traverse des lumières oblongues suivant l'axe général de la poignée 5, prévues dans les deux ailes d'une chape 16, laquelle fait partie du dispositif de réglage 9. A peu près à mi-longueur, la bielle 13 présente une protubérance 17 en U, dirigée vers la poignée 12, qui forme à sa base une fente 18. A son extrémité avant, cette bielle présente une dent d'accrochage unique 19 dont la face avant forme un arc de cercle supérieur 19A centré en 14, un arc de cercle inférieur 19B de rayon plus petit, et une face radiale 19C, tournée vers le bas, reliant ces deux arcs. La face 19C, qui constitue la face d'accrochage, est sensiblement radiale par rapport au pivot 14.

Le dispositif de réglage 9 comprend un écrou 20 fixé dans la poignée 5, une vis 21 qui traverse cet écrou, et un bouton de manoeuvre 22. L'extrémité avant de la vis traverse à libre rotation l'âme de la chape 16 et, à l'intérieur de celle-ci, est équipée d'une tête d'appui de l'extrémité arrière de la bielle 8. L'extrémité arrière de la vis 21 forme un carré ou un six-pans 23 reçu à coulissement dans un évidement conjugué 24 d'un fourreau 25. Le bouton 22 est fixé sur ce fourreau de manière qu'une collerette intérieure 26 de la poignée 5 soit emprisonnée entre ce bouton et une collerette extérieure 27 du fourreau 25. De cette manière, le bouton de manoeuvre est monté rotatif, mais immobilisé en translation, à l'extrémité arrière de la poignée 5.

Le mécanisme 8 comprend également un doigt de verrouillage/déverrouillage 28 articulé sur le levier 12 par un pivot 29 voisin du pivot 14. Sur son côté intérieur, tourné vers la poignée 5, ce doigt présente un évidement délimité vers le haut par une dent triangulaire supérieure 30, qui forme une dent d'accrochage unique, et vers le bas par une dent triangulaire inférieure 31 de butée. Le bord supérieur 31A de cette dernière est radial par rapport au pivot 29. Par ailleurs, à son extrémité avant, près de la dent 30, le doigt 28 présente une protubérance 32. Dans l'exemple des Figures 1 à 3, la partie du doigt qui porte les dents 30 et 31 et la protubérance 32 est constituée par une pièce séparée rapportée. Par exemple, cette pièce peut être en métal et le reste du doigt en matière plastique.

Le mécanisme 8 comprend encore un ressort multifonctions 33. Ce ressort comprend une partie arrière hélicoïdale 34 accrochée sous tension à la bielle 13 près du pivot 15, puis une partie rectiligne 35 qui s'étend, sensiblement suivant l'axe général de la poignée fixe 5, jusqu'au pivot 11, puis une partie en épingle à cheveux 36 qui entoure ce pivot sur un tour et demi et vient appuyer sur la protubérance 32 du doigt 28, en tendant à faire tourner ce doigt dans le sens horaire autour du pivot 29.

Le fonctionnement de la pince-étau ainsi décrite est le suivant.

Au départ, la pince-étau est dans sa position d'ouverture maximale représentée sur la Figure 1, dans laquelle la face 19C de la bielle est en appui sur la face 31A et la dent du doigt 30 est en appui sur la face 19A de la bielle. Ceci interdit un plus grand écartement relatif des deux poignées. Cette prise est maintenue grâce à l'appui de l'extrémité 36 du ressort 33 et à la tension de sa partie 34, qui sollicite le mors mobile 6 à l'ouverture. La partie arrière 28A du doigt 28 forme une gâchette qui dépasse légèrement sous la partie intermédiaire du levier 10.

Dans l'état représenté du dispositif de réglage 9, la vis 21 est avancée presque au maximum. Ceci est rendu visible, s'il n'y a pas de gaine recouvrant cette partie, par le fait que les extrémités du pivot 15 sont guidées dans deux lumières longitudinales 37 (Figure 2) de la poignée 5 et se trouvent presque à l'extrémité avant de ces lumières. Ce réglage correspond au serrage d'un objet 38 d'épaisseur minimale, par exemple de 1 mm d'épaisseur, représenté sur la Figure 3.

Pour saisir l'objet 38, l'opérateur soulève, avec ses quatre doigts, la poignée 12 pour la rapprocher la poignée 5 (sens F de la Figure 1), laquelle est calée dans la paume de la main. L'angle 11-14-15 s'ouvre progressivement, et le mors mobile 6 se rapproche du mors fixe 4, en tendant la partie 34 du ressort 33, jusqu'à pincer l'objet 38. Simultanément, la pointe de la dent 19 se rapproche de celle de la dent 30, le contact de la pointe de la dent 30 sur l'arc 19A et celui de la pointe de la dent 31 sur l'arc 19B étant maintenus en permanence grâce à la partie 36 du ressort. Pendant tout ce mouvement, le doigt 28 est bloqué par rapport au levier 10, de sorte que la gâchette 28A forme également une surface de saisie pour l'index de l'opérateur.

En continuant à rapprocher les deux poignées, l'opérateur augmente encore légèrement l'angle de la genouillère et provoque l'encliquetage de la dent 30 derrière la dent 19, comme représenté sur la Figure 3. La face supérieure de la dent 30 est alors sensiblement radiale par rapport au pivot 14, et les contraintes dues au serrage tendent à ouvrir l'angle formé par l'axe 29, la pointe de la dent 30 et l'axe 14. La pointe de la dent 30 bute alors sur la surface 19B de la bielle et empêche une telle ouverture. L'outil a alors atteint sa position stable de serrage, pour laquelle l'angle 11-14-15 est légèrement inférieur à 180°, et typiquement de l'ordre de 170 à 175°.Dans cette position, la gâchette fait saillie plus fortement sous le levier 10. L'encliquetage peut ainsi être ressenti par l'index de l'opérateur.

L'extrémité avant de la bielle 13 sollicite alors la partie 35 du ressort 33 vers la poignée 5 (vers le haut sur la Figure 3), de sorte que cette partie 35 applique les dents 19 et 30 l'une contre l'autre avec une force à peu près perpendiculaire à la droite 11-15. Si l'opérateur continue à soulever la poignée 12, le levier 10 vient buter sur la protubérance 17 de la bielle 8 avant que l'alignement des points 11, 14 et 15 soit atteint. Ceci garantit que cet alignement n'est jamais dépassé. Après relâchement de la poignée 12 par l'opérateur, l'outil revient à sa position stable de serrage du fait de l'action du ressort 33.

Deux types de réglages du dispositif 9 peuvent se présenter. Pour un serrage relativement faible, l'encliquetage 19-30 se produit avant la fermeture de la fente 18 de la bielle, de sorte que c'est l'élasticité longitudinale de celle-ci en compression, prédéterminée par la géométrie de sa protubérance en U, qui définit le degré de serrage. Ce dernier ne varie que peu dans toute la gamme de réglage correspondante.

Au contraire, pour un serrage plus fort, correspondant à une avance accrue de la vis 21, la fente 18 se ferme avant que se produise l'encliquetage 19-30, ce qui permet d'obtenir des serrages considérablement plus forts de l'objet 38.

Pour libérer l'objet 38, l'opérateur saisit la pince-étau, en rapproche légèrement les poignées, jusqu'à atteindre la butée 10-17. Avec son index, il presse la gâchette 28A, ce qui dégage la dent 30 de la dent 19, et il relâche ensuite la poignée 12 pour laisser la pince-étau s'ouvrir d'elle-même. Cette ouverture s'effectue sous l'action de la partie 35 du ressort 33, qui repousse le point médian 14 de la genouillère, et de sa partie 34, qui en rapproche les extrémités l'une de l'autre. L'ouverture maximale est définie par la butée des surfaces 19C de la bielle et 31A du doigt.

Ainsi, l'énergie élastique emmagasinée lors du serrage est libérée alors que l'opérateur serre fortement la pince-étau, ce qui évite toute réaction explosive dans sa main.

L'opérateur, dans des conditions particulières d'accessibilité des pièces à serrer, peut utiliser la pince renversée avec la paume sur la branche 12, deux à quatre doigts sur la branche 5 et le pouce sur la gâchette 28A.

On a représenté sur la Figure 4 une variante qui ne diffère de la précédente que par les points suivants :
- la vis 21 est simplement solidaire du bouton 22, de sorte que celui-ci est plus ou moins éloigné de l'extrémité arrière de la poignée 5 suivant le réglage choisi;
- le ressort 33 a été scindé en trois ressorts, remplissant chacun l'une des fonctions décrites plus haut : un ressort 34, enroulé autour du pivot 7, pour écarter le mors mobile du mors fixe; un ressort 35 à lame, fixé dans la poignée 5, pour solliciter l'extrémité avant de la bielle en éloignement de cette poignée dans la position de serrage; et un ressort 36 en épingle à cheveux, entourant le pivot 11, pour solliciter l'extrémité avant du doigt 28 vers celle de la bielle;
- le doigt 28 est monobloc; et
- la bielle 13 est rigide, c'est-à-dire que la fente 18 est supprimée.

Le fonctionnement de cette variante est le même que précédemment, à ceci près que, du fait de la rigidité de la bielle, il n'existe pas de gamme de serrage faible facile à obtenir, à moins, bien entendu, de créer une flexibilité sur une autre partie sous tension de la pince.

La Figure 4 représente l'outil dans sa position stable de serrage d'un objet 38 d'épaisseur maximale (quelques centimètres en pratique). Dans ce cas, la vis 21 est dévissée presque à fond, c'est-à-dire jusqu'à amener le pivot 15 près de l'extrémité arrière des lumières 37, comme représenté sur la Figure 5.

La Figure 6 représente une variante de la pince-étau de la Figure 4 munie d'un indicateur du niveau de serrage. Pour cela, le levier 10 présente une protubérance 39 en saillie vers la poignée 5, percée d'un orifice 40. Lorsque l'opérateur approche sans effort la poignée 12 de la poignée 5 et saisit l'objet 38 sans exercer de serrage notable, la protubérance 17 de la bielle apparaît plus ou moins dans l'orifice 40, et ceci peut être modifié en faisant tourner dans un sens ou dans l'autre le bouton 22 : plus cet orifice est libre, plus le serrage final est fort.

L'observation de l'indicateur 40-17 ne doit se faire qu'avec les deux conditions suivantes réunies:
- mâchoires 4 et 6 au contact de la pièce;
- effort sur les poignées 5 et 12 très faible, juste suffisant pour lutter contre le ressort et maintenir les mâchoires en contact avec la pièce.

L'indicateur indique, alors que l'on n'a pas encore serré la pièce, le degré de la force de serrage que l'on obtiendra après avoir effectué la manoeuvre de serrage pour arriver dans la position stable d'encliquetage des dents 19 et 30.

L'orifice 40 peut être réalisé sur des protubérances 39 situées des deux côtés de la protubérance 17, de façon que l'indicateur soit bien visible des deux côtés de la pince. Ces protubérances 39 forment alors les deux ailes ajourées d'une chape recevant la protubérance 17.

Ainsi l'indicateur peut être regardé par un gaucher ou par un droitier. Il peut être regardé aussi dans le cas d'utilisation de la pince en position renversée, avec le pouce sur la gâchette.

L'exemple des Figures 6, 7, 8 et 9 montre une protubérance 17 de forme circulaire et un orifice de forme circulaire. En variante, l'indicateur peut être constitué d'une protubérance 17 et d'un orifice 40 de formes diverses.

Ainsi, un autre exemple est donné sur la figure 6A, avec des formes différentes et un marquage 40A indiquant le caractère dégressif de la tension résultante, comme cela a été expliqué en regard des Figures 7, 8 et 9.

A titre d'exemple, les Figures 7 à 9 illustrent trois cas, mais on pourra obtenir tous les serrages intermédiaires ou extrapolés en tournant plus ou moins la vis 22 :
- Figure 7 : l'orifice 40 est presque libre, le serrage final sera fort;
- Figure 8 : l'orifice 40 est moyennement obturé par la protubérance 17, le serrage final sera moyen;
- Figure 9 : l'orifice 40 est presque complètement obturé par la protubérance 17, le serrage final sera léger.

La Figure 10 représente l'application de l'invention à une pince-étau dont la configuration générale est inversée par rapport à la précédente : le mors fixe 4 se trouve dans le prolongement de la poignée 5, et le mors mobile 6 se trouve du même côté de la droite reliant les pivots 7 et 15 que le levier 10. De plus, la vis 21 s'étend vers l'avant, dans la poignée 5, à partir du pivot 15 (éventuellement avec utilisation d'une chape comme précédemment), et l'écrou 20 est une molette cylindrique montée à rotation, mais immobilisée en translation, à peu près à mi-longueur de l'équipage fixe 2.

Le pas de vis entre la vis 21 et l'écrou 20 peut être à simple filet ou à double filet, comme connu en soi.

Le fonctionnement et les propriétés de ce mode de réalisation sont analogues à ce qui a été décrit plus haut en regard des Figures 1 à 3.

Il est à noter que, dans chaque mode de réalisation, la pince-étau peut être rangée à l'état fermé par simple rapprochement des poignées, sans avoir à manoeuvrer la vis de réglage. La fermeture de la pince en vue de son rangement se fait donc d'une seule main, alors que pour les pinces classiques il faut deux mains, l'une pour tourner la vis de réglage et l'autre pour fermer la pince.

Par ailleurs, la fermeture de la pince pour son rangement se fait plus vite - en un geste - car il n'y a pas à tourner la vis de réglage.

Les pinces-étaux en général, et les pinces-étaux suivant l'invention en particulier, peuvent être réalisées à partir de tôles découpées, poinçonnées, embouties, puis assemblées. On prévoit donc, le plus souvent, pour les poignées notamment, des gaines en résine de synthèse (plastique) pour assurer le confort et l'ergonomie pendant le serrage.

Les pinces-étaux servent souvent à rapprocher et maintenir des pièces en vue de leur soudage. Dans ce cas, il y a des projections de soudure ou de laitier encore chaudes, qui s'incrustent dans la gaine plastique; ceci occasionne une détérioration rapide de la gaine, mais surtout peut provoquer des blessures de la main lors d'une manoeuvre ultérieure.

Le mode de réalisation de la Figure 11, au contraire, utilise des gaines en aluminium ou en alliage d'aluminium moulées :
- dans lesquelles les projections de soudure ne s'incrustent pas;
- qui ne se détériorent pas au contact des pièces chaudes;
- qui restent malgré tout assez légères.

La gaine supérieure 41, emboîtée sur la poignée 5 jusqu'à sa liaison avec la partie intermédiaire 5A, protège le mécanisme (genouillère, ressort, dents 19 et 30) jusque dans les parties proches des mâchoires, latéralement et sur le dessus de l'outil.

La gaine inférieure 42, emboîtée sur la poignée 10, peut, en plus, avoir des reliefs en saillie vers le haut qui pénètrent entre les tôles de la poignée 5 pour assurer les fonctions telles que :
- indicateur de serrage (orifice 40), sur une ailette 43;
- butée 44, coopérant avec la bielle comme précédemment, pour empêcher le franchissement de l'alignement de la genouillère lors du serrage.

Comme représenté, la gaine 42 peut comporter un trou 45 pour suspendre l'outil.

## Revendications

1. Pince-étau (1), du type comprenant : un équipage fixe (2) de forme générale allongée qui forme à une extrémité une poignée fixe (5) et à l'autre extrémité un mors fixe (4); un équipage mobile (3) comprenant d'une part un mors mobile (6) monté sur le mors fixe (4) au moyen d'un premier pivot (7), et d'autre part un levier d'actionnement (10) dont l'extrémité avant est articulée sur le mors mobile (6) par un deuxième pivot (11) et dont l'extrémité arrière forme une poignée mobile (12); un ressort (34) qui tend à écarter les mors (4, 6) l'un de l'autre; et une genouillère (8) comprenant deux éléments, à savoir d'une part une bielle (13) dont l'extrémité avant est articulée par un troisième pivot (14) sur un point intermédiaire du levier (10) et qui s'étend jusqu'à un point d'appui arrière (15) réglable le long de la poignée fixe (5), et d'autre part la partie dudit levier (10) qui s'étend entre les deuxième et troisième pivots (11, 14),
- la bielle (13) et le levier (10) comportant des moyens de butée réciproque (12, 17) qui empêchent de franchir l'alignement de la genouillère (8) lors du serrage;
- la bielle (13) et le levier (10) comportant des reliefs de serrage stable respectifs (19, 30) adaptés pour venir s'accrocher en prise mutuelle juste avant que les moyens de butée (12, 17) arrivent en contact réciproque;
- le relief de serrage (30) du levier étant relié à une gâchette (28A) de libération de l'accrochage desdits reliefs (19, 30), cette gâchette (28A) étant disposée à la portée de l'index de l'opérateur qui exerce un serrage sur la poignée mobile (12),
**caractérisée en ce que** le relief de serrage (19) de la bielle (13) est porté par l'extrémité avant de cette bielle (13), et **en ce que** le relief (30) du levier (10) est maintenu élastiquement en permanence au contact de l'extrémité avant de la bielle (13).

2. Pince-étau suivant la revendication 1, **caractérisée en ce que** le relief de serrage (19) de la bielle (13) est sensiblement radial par rapport audit troisième pivot (14).

3. Pince-étau suivant la revendication 1 ou 2, **caractérisée en ce que** la gâchette (28A) est montée sur ledit levier (10) de façon à s'enfoncer dans ledit levier (10) lors de la libération dudit accrochage.

4. Pince-étau suivant l'une quelconque des revendications 1 à 3, **caractérisée en ce que** le relief de serrage (30) du levier (10) est porté par un doigt de verrouillage / déverrouillage (28) qui est monté à pivotement sur ledit levier (10) autour d'un quatrième pivot (29) voisin dudit troisième pivot (14).

5. Pince-étau suivant la revendication 4, **caractérisé en ce que** la partie arrière du doigt de verrouillage / déverrouillage (28) forme la gâchette (28A).

6. Pince-étau suivant l'une quelconque des revendications 1 à 5, **caractérisée en ce que** les reliefs sont constitués par deux dents (19, 30), la dent (30) du levier (10) étant reliée rigidement à un doigt mobile (28) dont une partie (28A) forme ladite gâchette de libération de l'accrochage.

7. Pince-étau suivant la revendication 6, **caractérisée en ce que** le doigt (28) est bloqué par rapport audit levier (10) dans toutes les positions de la genouillère (8) autres que la position d'accrochage des dents (19, 30).

8. Pince-étau suivant la revendication 7, **caractérisée en ce que** ledit blocage du doigt (28) est obtenu par l'appui d'une partie (31) du doigt sur une surface (19A), notamment circulaire et centrée sur le troisième pivot (14), de l'extrémité avant de la bielle (13).

9. Pince-étau suivant l'une quelconque des revendications 6 à 8, **caractérisée en ce que** le doigt (28) comporte un second relief (31) qui, en coopération avec une surface (19C) de l'extrémité avant de la bielle (13), notamment portée par la dent (19) de cette bielle (13), forme une butée d'ouverture de la pince-étau.

10. Pince-étau suivant l'une quelconque des revendications 6 à 9, **caractérisée en ce que** la gâchette (25A) est formée par une partie arrière du doigt (28).

11. Pince-étau suivant l'une quelconque des revendications 6 à 10, **caractérisée en ce qu'**elle comporte un ressort (35) qui, lorsque les dents (19, 30) sont en prise, appuie sur un élément (13) de la genouillère (8) notamment au niveau dudit troisième pivot (14), à peu près perpendiculairement à la direction d'alignement de la genouillère (8) et dans le sens de la brisure de celle-ci.

12. Pince-étau suivant l'une quelconque des revendications 6 à 11, **caractérisée en ce que**, en position d'accrochage, les surfaces de retenue des dents d'accrochage (19, 30) sont orientées à peu près radialement par rapport audit troisième pivot (14).

13. Pince-étau suivant l'une quelconque des revendications 1 à 12, **caractérisée en ce qu'**elle comprend des moyens (34; 35) qui, en permanence, sollicitent élastiquement le mécanisme à genouillère (8) dans le sens de sa brisure.

14. Pince-étau suivant les revendications 11, 12 et 13 prises ensemble, **caractérisée en ce que** le ressort (35) est tendu sensiblement entre les deux points extrêmes (11, 15) de la genouillère (8) et est enroulé autour du point avant (11) de celle-ci, l'extrémité libre (36) du ressort s'étendant jusqu'au doigt (28) pour solliciter la dent (30) de celui-ci vers l'autre dent (19).

15. Pince-étau suivant l'une quelconque des revendications 1 à 14, **caractérisée en ce que** l'un (13) des deux éléments de la genouillère (8) présente une élasticité longitudinale de compression sur une longueur de compression prédéterminée.

16. Pince-étau suivant la revendication 15, **caractérisée en ce que** les moyens de butée (12, 17) comprennent une protubérance (17) en U de la bielle (13) qui confère à celle-ci ladite élasticité longitudinale de compression.

17. Pince-étau suivant l'une quelconque des revendication 1 à 16, **caractérisée en ce que** les moyens de butée (12, 17) comprennent une protubérance (17) de la bielle (13) qui, en fonction du réglage dudit point d'appui arrière (15), se déplace par rapport à un indicateur (40) solidaire du levier (10) pour indiquer visuellement le degré de serrage final lorsqu'on saisit la pièce à serrer entre les deux mors (4, 6) sans appliquer d'effort de serrage.

18. Pince-étau suivant la revendication 17, **caractérisée en ce que** l'indicateur (40) est porté par une chape (39) située des deux côtés de la protubérance (17) et dont les deux ailes sont ajourées.

19. Pince-étau suivant l'une quelconque des revendications 1 à 18, **caractérisée en ce que** les poignées (5, 12) sont revêtues de gaines en aluminium ou en alliage d'aluminium (41, 42).

## Patentansprüche

1. Klemmzange (1) des Typs umfassend:
eine feste Einrichtung (2) mit generell länglicher Form, die an einem Ende einen festen Handgriff (5) bildet und am anderen Ende eine feste Backe (4);
eine bewegliche Einrichtung (3) umfassend einerseits eine bewegliche Backe (6), die an der festen Backe (4) über ein erstes Gelenk (7) befestigt ist, und andererseits einen Betätigungshebel (10), dessen vorderes, Ende gelenkig an der beweglichen Backe (6) angebracht ist über ein zweites Gelenk (11) und dessen hinteres Ende einen beweglichen Handgriff (12) bildet;
eine Feder (34), die die beiden Backen (4, 6) gegeneinander auf Abstand hält;
und eine Winkelhebelanordnung (8) umfassend zwei Elemente, nämlich einerseits ein Getriebeelement (13), dessen vorderes Ende über ein drittes Gelenk (14) an einem Zwischenpunkt des Hebels (10) angelenkt ist und das sich bis zu einem hinteren Stützpunkt (15) erstreckt, der entlang des festen Handgriffs (5) regulierbar ist, und andererseits einen Tell dieses Hebels (10), der sich zwischen dem zweiten und dem dritten Gelenk (11, 14) erstreckt,
- wobei das Getriebeelement (13) und der Hebel (10) jeweils gegenseitige Anschläge (12, 17) umfassen, die ein Überschrelten der Ausrichtung der Winkelhebelanordnung (8) beim Festklemmen verhindern;
- wobei das Getriebeelement (13) und der Hebel (10) jeweils stabile Klemmreliefs (19, 30) aufweisen, die so ausgebildet sind, dass sie sich ineinander verhaken, kurz bevor die Widerlager (12, 17) jeweils miteinander in Kontakt treten;
- wobei das Klemmrelief (30) des Hebels mit einem Schloss (28A) zur Befreiung dieser verhakten Reliefs (19, 30) verbunden ist, wobei dieses Schloss (28A) im Bereich des Zeigefingers der Bedienungsperson angeordnet ist, die eine Klemmkraft auf den beweglichen Handgriff (12) ausübt,
**dadurch gekennzeichnet, dass** das Klemmrelief (19) des Getriebselements (13) von dem vorderen Ende dieses Getriebeelements (13) gehalten ist, und dass das Relief (30) des Hebels (10) elastisch permanent in Kontakt mit dem vorderen Ende des Getriebeelements (13) gehalten wird.

2. Klemmzange nach Anspruch 1, **dadurch gekennzeichnet, dass** das Klemmrelief (19) des Getriebeelements (13) im wesentlichen radial In Bezug auf das dritte Gelenk (14) ist.

3. Klemmzange nach Anspruch 1 oder 2, **dadurch gekennzeichnet, dass** das Schloss (28A) an dem Hebel (10) so befestigt ist, dass es sich in diesen Hebel (10) bei dem Lösen der verhakten Pasition eindrückt.

4. Klemmzange nach einem der Ansprüche 1 bis 3, **dadurch gekennzeichnet, dass** das Klemmrelief (30) des Hebels (10) von einem Verriegelungsfinger/Entriegelungsfinger (28) gehalten ist, der gelenkig an dem Hebel (10) um ein viertes Gelenk (29) benachbart dem dritten Gelenk (14) befestigt ist.

5. Klemmzange nach Anspruch 4, **dadurch gekennzeichnet, dass** die hintere Partle des Verrlegelungs-/Entriegelungsfingers (28) das Schloss (28A) bildet.

6. Klemmzange nach einem der Ansprüche 1 bis 5, **dadurch gekennzeichnet, dass** die Reliefs aus zwei Zähnen (19, 30) bestehen, wobei der Zahn (30) des Hebels (10) starr verbunden ist mit einem beweglichen Finger (28), dessen einer Teil das Schloss zum Lösen des Verhakens bildet.

7. Klemmzange nach Anspruch 6, **dadurch gekennzeichnet, dass** der Finger (28) blockiert wird im Hinblick auf den Hebel (10) in allen Positionen des Winkelhebels (8), außer in der verhakten Position der Zähne (19, 30).

8. Klemmzange nach Anspruch 7, **dadurch gekennzeichnet, dass** diese Blockierung des Fingers (28) aufrechterhalten wird durch Abstützen eines Abschnitts (31) des Fingers auf einer Fläche (19A), dle insbesondere kreisförmig ist und zentriert ist Im Hinblick auf das dritte Gelenk (14), wobei die Fläche sich am vorderen Ende des Getriebeelements (13) befindet.

9. Klemmzange nach einem der Ansprüche 6 bis 8, **dadurch gekennzeichnet, dass** der Finger (28) ein zweites Relief (31) umfasst, welches in Kooperation mit einer Fläche (19C) des vorderen Endes des Getriebeelements (13) steht, insbesondere gehalten durch den Zahn (19) des Getrlebeelements (13), und ein Öffnungswiderlager der Klemmzange bildet.

10. Klemmzange nach einem der Ansprüche 6 bis 9, **dadurch gekennzeichnet, dass** das Schloss (28A) von einem hinteren Abschnitt des Fingers (28) gebildet Ist.

11. Klemmzange nach einem der Ansprüche 6 bis 10, dadurch gekennzelchnet, dass diese eine Feder (35) umfasst, die, wenn die Zähne (19, 30) in Eingriff stehen, sich auf einem Element (13) des Winkelhebels (8) abstützt, insbesondere In Höhe des dritten Gelenks, in etwa senkrecht zur Fluchtrichtung des Winkelhebels (8) und in dessen Bruchrichtung.

12. Klemmzange nach einem der Ansprüche 6 bis 11, **dadurch gekennzeichnet, dass** in der verhakten Stellung die Rückhalteflächen der sich verhakenden Zähne (19, 30) in etwa radial ausgerichtet sind in Bezug auf das dritte Gelenk (14).

13. Klemmzange nach einem der Ansprüche 1 bis 12, **dadurch gekennzeichnet, dass** diese Mittel (34, 35) umfasst, die den Mechanismus des Winkelhebels (8) in Bruchrichtung permanent elastisch beanspruchen.

14. Klemmzange nach den Ansprüchen 11, 12 and 13 zusammengenommen, **dadurch gekennzeichnet, dass** die Feder (35) leicht gespannt ist zwischen den beiden Extrempunkten (11, 15) das Winkelhebels (8) und eingerollt ist um dessen vorderes Ende (11), wobei das freie Ende (36) der Feder sich bis zu dem Finger (28) erstreckt, um dessen Zahn (30) in Richtung auf den anderen Zahn (19) zu drücken.

15. Klemmzange nach einem der Ansprüche 1 bis 14, **dadurch gekennzeichnet, dass** eines (13) der Elemente des Winkelhebels (8) eine elastische Zusammendrückbarkeit in Längsrichtung über eine vorgegebene Kompressionslänge aufweist.

16. Klemmzange nach Anspruch 15, **dadurch gekennzeichnet, dass** die Wlderlagermittel (12, 17) einen Vorsprung (17) in U-Form des Getriebeelements (13) umfassen, der diesem die elastische Zusammendrückbarkeit in Längsrichtung verleiht.

17. Klemmzange nach einem der Ansprüche 1 bis 16, **dadurch gekennzeichnet, dass** die Widerlagermittel (12, 17) einen Vorsprung (17) des Getriebeelements (13) umfassen, der zur Regelung des hinteren Auflagepunkts (15) dient und sich dazu in Bezug auf einen fasten Indikator (40) des Hebels (10) verlagert, um den Grad der abschließenden Klemmung anzuzeigen, wenn man das zu klemmende Werkstück zwischen den beiden Backen (4, 6) ergreift, ohne eine übermäßige Klemmkraft zu erzeugen.

18. Klemmzange nach Anspruch 17, **dadurch gekennzeichnet, dass** der Indikator (40) von einem Gehäuse (39) gehalten ist, das sich an den belden Seiten des Vorsprungs (17) befindet and dessen beide Flügel mit einer Öffnung versehen sind.

19. Klemmzange nach einem der Ansprüche 1 bis 18, **dadurch gekennzeichnet, dass** die Handgriffe (5, 12) mit einem Aluminiummantel oder einem Mantel aus einer Aluminiumlegierung (41, 42) überzogen sind.

## Claims

1. Lock grip pliers (1) of the type comprising: a fixed means (2) having a generally elongated shape and forming one end of a fixed handle (5) and the other end of a fixed jaw (4); a mobile means (3) comprising on the one hand a mobile jaw (6) mounted on the fixed jaw (4) by means of a first pivot (7), and on the other an actuating lever (10), whose front end is articulated on the mobile jaw (6) by a second pivot (11) and whose rear end forms a mobile handle (12); a spring (34) tending to move the jaws (4, 6) away from one another; and a knuckle joint (8) comprising two elements, namely on the one hand a rod (13), whose front end is articulated by a third pivot (14) on an intermediate point of the lever (10) and which extends up to a rear bearing point (15) regulatable along the fixed handle (5), and on the other the part of said lever (10) extending between the second and third pivots (11, 14);
- the rod (13) and lever (10) have reciprocal abutment means (12, 17) preventing any passing beyond the alignment of the knuckle joint (8) during clamping;
- the rod (13) and lever (10) having respective, stable clamping reliefs (19, 30) coming into mutual coupling engagement just before the abutment means (12, 17) come into reciprocal contact;
- the clamping relief (30) of the lever being connected to a coupling release pawl (28A) with respect to said reliefs (19, 30), said pawl (28A) being located within the range of the index finger of the operator exerting a clamping action on the mobile handle (12);
**characterized in that** the clamping relief (19) of the rod (13) is carried by the front end of said rod (13) and **in that** the relief (30) of the lever (10) is permanently elastically maintained in contact with the front end of the rod (13).

2. Lock grip pliers according to claim 1, **characterized in that** the clamping relief (19) of the rod (13) is substantially radial relative to said third pivot (14).

3. Lock grip pliers according to claims 1 or 2, **characterized in that** the pawl (28A) is mounted on the lever (10) so as to be sunk into said lever (10) during the release of the coupling action.

4. Lock grip pliers according to any one of the claims 1 to 3, **characterized in that** the clamping relief (30) of the lever (10) is carried by a locking/unlocking pin (28) mounted in pivoting manner on said lever (10) about a fourth pivot (29) close to said third pivot (14).

5. Lock grip pliers according to claim 4, **characterized in that** the rear portion of the locking/unlocking pin (28) forms the pawl (28A).

6. Lock grip pliers according to any one of the claims 1 to 5, **characterized in that** the reliefs are constituted by two teeth (19, 30), the tooth (30) of the lever (10) being rigidly connected to a mobile pin (28), whereof one portion (28A) forms the coupling release pawl.

7. Lock grip pliers according to claim 6, **characterized in that** the pin (28) is locked relative to said lever (10) in all positions of the knuckle joint (8) other than the coupling position of the teeth (19, 30).

8. Lock grip pliers according to claim 7, **characterized in that** said locking of the pin (28) is obtained by the bearing of a portion (31) of the pin on a surface (19A), which is in particular circular and centred on the third pivot (14), of the front end of rod (13).

9. Lock grip pliers according to any one of the claims 6 to 8, **characterized in that** the pin (28) has a second relief (31) which, in cooperation with one surface (19C) of the front end of the rod (13) and in particular carried by the tooth (19) of said rod (13), forms an opening abutment of the lock grip pliers.

10. Lock grip pliers according to any one of the claims 6 to 9, **characterized in that** the pawl (25A) is formed by a rear portion of the pin (28).

11. Lock grip pliers according to any one of the claims 6 to 10,
**characterized in that** it has a spring (35) which, when the teeth (19, 30) are in engagement, bears on an element (13) of the knuckle joint (8), particularly level with said third pivot (14) and roughly perpendicular to the alignment direction of the knuckle joint (6) and in the breaking direction thereof.

12. Lock grip pliers according to any one of the claims 6 to 11,
**characterized in that**, in the coupling position, the retaining surfaces of the coupling teeth (19, 30) are oriented roughly radially with respect to said third pivot (14).

13. Lock grip pliers according to any one of the claims 1 to 12,
**characterized in that** it comprises means (34, 35), which permanently elastically urge the knuckle joint mechanism (8) in the breaking direction thereof.

14. Lock grip pliers according to claims 11, 12 and 13 considered together,
**characterized in that** the spring (35) is tensioned substantially between the two extreme points (11, 15) of the knuckle joint (8) and is wound around the front point (11) thereof, the free end (36) of the spring extending up to the pin (28) in order to push its tooth (30) towards the other tooth (19).

15. Lock grip pliers according to any one of the claims 1 to 14,
**characterized in that** one (13) of the two elements of the knuckle joint (8) has a longitudinal compression elasticity on a predetermined compression length.

16. Lock grip pliers according to claim 15, **characterized in that** the abutment means (12, 17) comprise a U-shaped protuberance (17) of the rod (13) giving the same said longitudinal compression elasticity.

17. Lock grip pliers according to any one of the claims 1 to 16,
**characterized in that** the abutment means (12, 17) comprise a protuberance (17) of rod (13) which, as a function of the setting of said rear bearing point (15), is displaced relative to an indicator (40) integral with the lever (10) in order to visually indicate the degree of final clamping when the part to be clamped is grasped between the two jaws (4, 6) without applying a clamping force.

18. Lock grip pliers according to claim 17, **characterized in that** the indicator (40) is carried by a fork (39) located on both sides of the protuberance (17) and whose two wings are perforated.

19. Lock grip pliers according to any one of the claims 1 to 18,
**characterized in that** the handles (5, 12) are covered with aluminium or aluminium alloy sheaths (41, 42).
